# FASCICULE DE BREVET EUROPEEN

(11) **EP 3 092 394 B1**
(45) Date de publication et mention de la délivrance du brevet: **15.11.2017**
(21) Numéro de dépôt: 15701564.5
(22) Date de dépôt: 12.01.2015
(51) Int. Cl.: F02F 1/16, F02F 1/20, F02B 75/40

(54) **MOTEUR BORGNE À COMBUSTION INTERNE AVEC UNE ETANCHEITE AUX GAZ AMÉLIORÉE**
BRENNKRAFTMASCHINE MIT FIXEM KOPF UND VERBESSERTER GASDICHTIGKEIT
FIXED-HEAD INTERNAL COMBUSTION ENGINE WITH IMPROVED GAS-TIGHTNESS

(30) Priorité: 10.01.2014 FR 1450172
(43) Date de publication de la demande: 16.11.2016
(73) Titulaire: Renault S.A.S., 92100 Boulogne-Billancourt (FR)
(72) Inventeur: ABRAMCZUK, Marek, 94260 Fresnes (FR); JUSTET, Frédéric, 91190 Gif-sur-Yvette (FR); TRIBOTTE, Pascal, 78000 Versailles (FR)
(86) Numéro de dépôt international: PCT/FR2015/050060
(87) Numéro de publication internationale: WO 2015/104515

(56) Documents cités:
- EP-A2- 1 482 146
- FR-A- 1 405 930
- FR-A- 1 420 479
- US-A- 2 203 885
- US-A- 3 882 842

## Description

L'invention concerne un moteur borgne à combustion interne pour un véhicule automobile comprenant un dispositif d'étanchéité aux gaz améliorée.

Actuellement, comme illustré à la figure 1 ainsi que dans le document FR 2 972 381, un moteur borgne 1 à combustion interne est l'ensemble constitué d'une partie culasse 2 et d'une partie carter cylindre 7 en une seule pièce obtenue par moulage. La partie culasse 2 comporte au moins un conduit d'échappement, ledit conduit débouchant dans un toit de chambre à combustion 26 qui forme une cavité sensiblement conique et dont l'objet est d'améliorer la combustion. La partie culasse 2 comporte au moins une soupape qui ferme l'accès audit conduit d'échappement. La culasse 2 supporte également des dispositifs d'injection et d'allumage. Le document FR 1 420 479 A divulgue également un moteur borgne à combustion interne.

La partie carter cylindre 7 comprend au moins une chambre cylindrique 8 verticale débouchant au niveau d'une extrémité haute dans la cavité du toit de chambre 26 dans la partie culasse 2 et débouchant dans son extrémité basse dans une chambre de bielle 9. La chambre cylindrique 8 est conformée pour accueillir une chemise 3 cylindrique. La chambre de bielle abrite un vilebrequin maintenu selon un axe horizontal par au moins un palier de vilebrequin 4 disposé transversalement par rapport à l'axe du vilebrequin. Le palier de vilebrequin 4 est fixé sur la partie carter cylindre 7 par des dispositifs de fixation 24 situés de part et d'autre du palier de vilebrequin 4.

La chemise 3 est une pièce en forme de tube cylindrique en matière métallique dont un diamètre extérieur est inférieur ou égal à un diamètre de la chambre cylindrique 8, et une longueur est égale ou supérieure à une longueur de la chambre cylindrique 8. Un fois en place dans la chambre cylindrique 8, la chemise 3 et la chambre cylindrique 8 définissent entre elles une chambre d'eau 21 préférentiellement circulaire du circuit de refroidissement située en partie haute et une chambre d'air 22 circulaire du circuit d'admission d'air, disjointe de la chambre d'eau 21 par un bord proéminent et située en partie basse. Sur une paroi interne la chambre d'air 22 comporte au moins un orifice 35, percé préférentiellement dans une zone haute de la chambre d'air 22 et débouchant dans un alésage de la chemise 3, orifice 35 destiné au passage de l'air frais d'admission pour alimenter la chambre à combustion dans l'alésage de ladite chemise 3. Cet orifice est sensiblement à mi-hauteur dans la chemise 3. La chemise 3 comporte également, sur chaque bord proéminent des chambres d'eau 21 et d'air, une gorge circulaire 25 adaptée à accueillir un joint torique en matière élastomère, étanchéifiant les chambres d'eau 21 et d'air 22, exception faite de l'orifice 35.

Au montage, la chemise 3, équipée de joints 25, est emboitée dans la chambre cylindrique 8 par la chambre de bielle 9 bas du moteur 1. Elle est maintenue en place par un pilier 5 aménagé à cet effet sur le palier de vilebrequin 4. Le pilier 5 vient en appui sur une face 31 d'extrémité basse de la chemise 3, lors de la mise en oeuvre des dispositifs de fixation 24 du palier de vilebrequin 4 sur la partie carter cylindre 7 du moteur borgne 1. Ainsi, une face 32 d'extrémité supérieure de la chemise 3 est maintenue en appui sur un bord de la cavité du toit de chambre à combustion 26 afin de réaliser une étanchéité aux gaz autour de la cavité du toit de chambre à combustion 26, entre cette cavité et la chambre d'eau 21. Afin d'assurer cette étanchéité aux gaz, les pressions de contact à une interface 27 entre le bord de la cavité 26 et la chemise 3 doivent être supérieures à une pression de combustion maximale avec un certain coefficient de sécurité pouvant régner au sein de la chambre de combustion. La chemise 3, prise en « sandwich » entre le palier de vilebrequin 4 et le bord de la cavité du toit de chambre à combustion 26 est comprimée afin d'assurer une pression de contact nécessaire pour l'étanchéité dans toutes les conditions de fonctionnement du moteur borgne 1.

Etant donné que le bloc moteur est réalisé en aluminium et la chemise 3 en fonte, les dilatations thermiques à chaud conduisent à une perte de tension dans l'assemblage. Afin d'assurer une étanchéité aux gaz à chaud, il faut alors augmenter la compression de la chemise 3. Or, dans ce cas, les pressions de contact à froid croissent pouvant conduire à un risque de plastification dans la zone d'appui de la face 32 de la chemise 3 avec le bord de la cavité du toit de chambre à combustion 26 et, comme la réaction entre la face 31 de la chemise 3 et le pilier 5 du palier de vilebrequin 4 augmente, à un risque pour la tenue du palier de vilebrequin.

Un but de l'invention est de fournir un moteur borgne à combustion interne présentant une étanchéité aux gaz améliorée tout en évitant les inconvénients précédents.

A cette fin, il est prévu, selon l'invention, un moteur borgne à combustion interne comportant au moins un cylindre comprenant une chambre cylindrique, une chemise rapportée emmanchée dans la chambre cylindrique et des paliers de vilebrequin sur lequel la chemise est en appui, le moteur comprenant en outre des moyens élastiques formant ressort interposés entre la chemise et le palier de vilebrequin de sorte que la chemise soit en appui sur le palier de vilebrequin via les moyens élastiques formant ressort.

Ainsi, les moyens élastiques formant ressort permettent d'absorber les dilatations thermiques des éléments en contact, dilatations sources des variations entre les pressions de contact à froid et les pressions de contact à chaud, réduisant alors les risques de rupture du palier de vilebrequin, d'une part, et, d'autre part, de plastification de la zone d'appui de la face supérieure de la chemise. Les moyens élastiques formant ressort sont fixés sur le palier de vilebrequin.

Avantageusement, mais facultativement, le moteur borgne à combustion interne selon l'invention comprend au moins l'une des caractéristiques techniques supplémentaire suivante :
- les moyens élastiques formant ressort présentent une raideur faible ;
- les moyens élastiques formant ressort comprennent un ressort à lame ;
- les moyens élastiques formant ressort comprennent des plots souples ;
- les plots souples sont réalisés en poly-éther-éther-cétone ou en polyamide-imide ; et,
- les moyens élastiques formant ressort comportent une rondelle de type « Belleville ».

Il est aussi prévu, selon l'invention, un véhicule automobile comportant un moteur borgne à combustion interne présentant au moins l'une des caractéristiques précédentes.

D'autres caractéristiques et avantages de l'invention apparaîtront lors de la description ci-après de deux modes de réalisation de l'invention. Aux dessins annexés :
- La figure 1 est une vue en coupe d'un moteur borgne à combustion interne selon l'état de l'art ;
- La figure 2 est une vue en trois dimensions d'un assemblage chemise/palier mettant en oeuvre un premier mode de réalisation des moyens élastiques formant ressort d'un moteur borgne selon l'invention ;
- La figure 3 est une vue en trois dimension du premier mode de réalisation des moyens élastiques formant ressort ;
- La figure 4 est une vue en trois dimensions d'un deuxième mode de réalisation des moyens élastiques formant ressort montés sur un palier d'un moteur borgne selon l'invention ; et,
- La figure 5 est une vue en trois dimensions d'un assemblage chemise/palier mettant en oeuvre le deuxième mode de réalisation des moyens élastiques formant ressort d'un moteur borgne selon l'invention.

Nous allons maintenant décrire en détails deux modes de réalisation de l'invention en référence aux figures 2 et 3, et aux figures 4 et 5 respectivement. Seuls les moyens élastiques formant ressort sont concernés par la description qui va suivre, ainsi que leur assemblage entre la chemise 3 et le palier de vilebrequin 40,400. Il est à noter que les ensembles ainsi formés sont installés dans un moteur borgne à combustion interne similaire à celui 1 qui a été décrit dans le préambule en référence à la figure 1.

Selon un premier mode de réalisation du moteur borgne à combustion interne selon l'invention, les moyens de élastiques formant ressort se présentent ici sous la forme d'une lame de ressort 6. Cette lame de ressort 6 est ici parallélépipédique allongée avec une épaisseur petite au regard des deux autres dimensions. La lame de ressort 6 présente, sur une longueur, une forme de dos d'âne avec une bosse 61 médiane et deux extrémités 63,64 comprenant chacune une ouverture sensiblement oblongue de réception 62. Ladite ouverture peut être, comme représentée en figure 3, en forme de « U ». La lame de ressort 6 est montée sur un palier de vilebrequin 40 qui comprend à cet effet une paire de piliers 41 situé de part et d'autre, de préférence, de manière symétrique à un axe vertical passant par et perpendiculaire à un axe de rotation d'un vilebrequin dans le palier de vilebrequin 40. Les piliers 41 s'étendent en saillie verticalement depuis une face supérieure du palier de vilebrequin 40 en direction de la face inférieure 31 de la chemise 3. Les piliers 41 sont venus de matière avec le palier de vilebrequin 40. Au niveau d'une extrémité libre supérieur, les piliers 41 comportent, chacun, un tenon 42 qui, lors d'un montage, est reçu dans les ouvertures de réception 62 de la lame de ressort 6.

La chemise 3 comporte au niveau de sa face inférieure 31 d'extrémité une oreille 33 s'étendant radialement en saillie depuis une paroi latérale externe de la chemise 3. Lors d'un montage, l'oreille 33 vient en appui sur un sommet de la bosse 61 de la lame de ressort 6. Ainsi la lame de ressort 6 se retrouve montée en série entre la chemise 3 et le palier de vilebrequin 40. En fonctionnement du moteur borgne à combustion interne selon l'invention ainsi équipé de la lame de ressort 6, cette dernière se déforme de manière élastique lors des dilatations thermiques de la chemise 3, de la partie culasse 2 et du palier de vilebrequin 4.

Maintenant, en référence aux figures 4 et 5, nous allons décrire un deuxième mode de réalisation du moteur borgne à combustion interne selon l'invention, les moyens de élastiques formant ressort se présentent, ici, sous la forme de plots 420 rapportés dans des orifices aménagés à cet effet à une extrémité libre 411 d'un pilier 410 d'un palier de vilebrequin 400. Une fois rapportés, les plots 420 s'étendent en saillie de l'extrémité libre 411 du pilier 410.

Le pilier 410 s'étend en saillie verticalement depuis une face supérieure du palier de vilebrequin 400 en direction de la face inférieure 31 de la chemise 3, et au droit d'un axe de rotation d'un vilebrequin dans le palier de vilebrequin 400. De plus, le pilier 410 est venu de matière avec le palier de vilebrequin 400.

Les plots 420 sont, ici, au nombre de deux, positionnés de manière symétrique d'un plan moyen du palier de vilebrequin 400 perpendiculaire à l'axe de rotation du vilebrequin. Une telle disposition permet d'interfacer le palier de vilebrequin 400 avec deux chemises 3 adjacentes du moteur borgne à combustion interne selon l'invention, chaque plot 420 étant dédié à une des chemises 3 adjacentes.

Comme pour le mode de réalisation précédent, la chemise 3 comporte au niveau de sa face inférieure 31 d'extrémité une oreille 33 s'étendant en saillie de manière centrifuge depuis une paroi latérale radialement externe de la chemise 3. L'oreille 33 présente une face d'appui 330. Lors d'un montage, l'oreille 33 a sa face d'appui 330 qui vient en contact avec une extrémité libre de l'un des plots 420. Ainsi le plot 420 se retrouve monté en série entre la chemise 3 et le palier de vilebrequin 400. En fonctionnement du moteur borgne à combustion interne selon l'invention ainsi équipé du plot 420, ce dernier se déforme de manière élastique lors des dilatations thermiques de la chemise 3, de la partie culasse 2 et du palier de vilebrequin 4.

Les plots 420 sont ici de forme cylindrique de révolution. Toutefois, ils peuvent présenter d'autres formes de section polygonale ou non. D'autre part, les plots 420 sont réalisés dans un matériau thermoplastique comme du poly-éther-éther-cétone (PEEK) ou du polyamide-imide (PAI).

Dans une variante de réalisation, les moyens élastiques formant ressort comportent une rondelle de type « Belleville ».

Dans une autre variante de réalisation, les moyens élastiques formant un ressort comportent des ressorts de type hélicoïdal.

De manière générale, les moyens élastiques formant ressort présentent une très faible raideur afin de compenser la dilatation thermique à chaud tout en limitant l'accroissement des efforts dans l'assemblage des différents éléments dans le moteur borgne à combustion interne selon l'invention. La raideur desdits moyens élastiques est de façon préférentielle inférieure à 2000N/mm pour une cylindrée unitaire inférieure à 500cm3.

Un tel moteur borgne à combustion interne selon l'invention est installé dans un groupe motopropulseur d'un véhicule automobile.

Bien entendu, il est possible d'apporter à l'invention de nombreuses modifications sans pour autant sortir du cadre de celle-ci.

## Revendications

1. Moteur borgne à combustion interne (1) comportant au moins un cylindre (7) comprenant une chambre cylindrique (8) disposée dans un carter, une chemise (3) rapportée emmanchée dans la chambre cylindrique, et un élément d'appui fixé au carter (4 ;40 ;400) sur lequel la chemise est en appui, **caractérisé en ce que** le moteur comprend en outre des moyens élastiques (6;420) formant ressort interposés entre la chemise et l'élément d'appui fixé au carter de sorte que la chemise soit en appui sur ledit élément d'appui fixé au carter via les moyens élastiques formant ressort et **en ce que** le moteur comprend au moins un palier de vilebrequin fixé au carter et formant l'élément d'appui fixé au carter.

2. Moteur selon la revendication 1, **caractérisé en ce que** les moyens élastiques formant ressort sont fixés sur l'élément d'appui fixé au carter..

3. Moteur selon l'une quelconque des revendications 1 à 2, **caractérisé en ce que** les moyens élastiques formant ressort présentent une raideur très faible.

4. Moteur selon l'une des revendications 1 à 3, **caractérisé en ce que** les moyens élastiques formant ressort comprennent un ressort à lame (6).

5. Moteur selon l'une des revendications 1 à 3, **caractérisé en ce que** les moyens élastiques formant ressort comprennent des plots souples (420).

6. Moteur selon la revendication 5, **caractérisé en ce que** les plots souples sont réalisés en poly-éther-éther-cétone ou en polyamide-imide.

7. Moteur selon l'une des revendications 1 à 3, **caractérisé en ce que** les moyens élastiques formant ressort comportent une rondelle de type « Belleville ».

8. Moteur selon l'une des revendications 1 à 3, **caractérisé en ce que** les moyens élastiques formant ressort comportent des ressorts de type hélicoïdal.

9. Véhicule automobile comportant un moteur thermique, **caractérisé en ce que** le moteur thermique est un moteur borgne selon l'une des revendications 1 à 8.

## Patentansprüche

1. Verbrennungsmotor mit festem Zylinderkopf (1), welcher wenigstens einen Zylinder (7), der eine in einem Gehäuse angeordnete zylindrische Kammer (8), eine in die zylindrische Kammer eingepresste Zylinderlaufbuchse (3) und ein an dem Gehäuse befestigtes Stützelement (4; 40; 400), auf dem sich die Laufbuchse abstützt, aufweist, **dadurch gekennzeichnet, dass** der Motor außerdem als Feder wirkende elastische Mittel (6; 420) umfasst, die zwischen der Laufbuchse und dem am Gehäuse befestigten Stützelement angeordnet sind, und zwar derart, dass sich die Laufbuchse über die als Feder wirkenden elastischen Mittel auf dem am Gehäuse befestigten Stützelement abstützt, und dadurch, dass der Motor wenigstens ein Kurbelwellenlager umfasst, das am Gehäuse befestigt ist und das am Gehäuse befestigte Stützelement bildet.

2. Motor nach Anspruch 1, **dadurch gekennzeichnet, dass** die als Feder wirkenden elastischen Mittel auf dem am Gehäuse befestigten Stützelement befestigt sind.

3. Motor nach einem der Ansprüche 1 bis 2, **dadurch gekennzeichnet, dass** die als Feder wirkenden elastischen Mittel eine sehr geringe Steifigkeit aufweisen.

4. Motor nach einem der Ansprüche 1 bis 3, **dadurch gekennzeichnet, dass** die als Feder wirkenden elastischen Mittel eine Blattfeder (6) umfassen.

5. Motor nach einem der Ansprüche 1 bis 3, **dadurch gekennzeichnet, dass** die als Feder wirkenden elastischen Mittel flexible Blöcke (420) sind.

6. Motor nach Anspruch 5, **dadurch gekennzeichnet, dass** die flexiblen Blöcke aus Polyetheretherketon oder aus Polyamidimid hergestellt sind.

7. Motor nach einem der Ansprüche 1 bis 3, **dadurch gekennzeichnet, dass** die als Feder wirkenden elastischen Mittel eine Tellerfeder umfassen.

8. Motor nach einem der Ansprüche 1 bis 3, **dadurch gekennzeichnet, dass** die als Feder wirkenden elastischen Mittel Schraubenfedern umfassen.

9. Kraftfahrzeug, welches einen Verbrennungsmotor aufweist, **dadurch gekennzeichnet, dass** der Verbrennungsmotor ein Motor mit festem Zylinderkopf nach einem der Ansprüche 1 bis 8 ist.

## Claims

1. Fixed-head internal combustion engine (1) comprising at least one cylinder (7) having a cylindrical chamber (8) disposed in a casing, an applied lining (3) inserted in the cylindrical chamber, and a bearing element fixed to the casing (4; 40; 400) on which the lining rests, **characterized in that** the engine also comprises elastic means (6; 420) forming a spring, placed between the lining and the bearing element fixed to the casing so that the lining rests on said bearing element fixed to the casing via the elastic means forming a spring and **in that** the engine has at least one crankshaft bearing fixed to the casing and forming the bearing element fixed to the casing.

2. Engine according to Claim 1, **characterized in that** the elastic means forming a spring are fixed to the bearing element fixed to the casing.

3. Engine according to either one of Claims 1 and 2, **characterized in that** the elastic means forming a spring have a very low rigidity.

4. Engine according to any one of Claims 1 to 3, **characterized in that** the elastic means forming a spring comprise a leaf spring (6).

5. Engine according to any one of Claims 1 to 3, **characterized in that** the elastic means forming a spring comprise flexible contact pins (420).

6. Engine according to Claim 5, **characterized in that** the flexible contact pins are made of polyether ether ketone or polyamide imide.

7. Engine according to any one of Claims 1 to 3, **characterized in that** the elastic means forming a spring comprise a washer of the "Belleville" type.

8. Engine according to any one of Claims 1 to 3, **characterized in that** the elastic means forming a spring comprise springs of the coil type.

9. Motor vehicle comprising a heat engine, **characterized in that** the heat engine is a fixed-head engine according to any one of Claims 1 to 8.
